# DEMANDE DE BREVET EUROPEEN

(11) **EP 4 779 099 A1**
(43) Date de publication de la demande: **22.07.2026**
(21) Numéro de dépôt: 25227915.3
(22) Date de dépôt: 31.12.2025
(51) Int. Cl.: E04B 9/18, E04B 9/20

(54) **CONNECTEUR OPTIMISE ET DISPOSITIF DE LIAISON COMPORTANT UNE TEL CONNECTEUR**

(30) Priorité: 20.01.2025 FR 2500568
(71) Demandeur: IDFYP, 67540 Ostwald (FR)
(72) Inventeur: PERDRIX, Yannis, 01250 Ramasse (FR)
(74) Mandataire: Ipsilon

(57) **Abrégé**

L'invention concerne un connecteur (1) pour suspendre un profil longue-portée d'une ossature primaire à un support fixe par intermédiaire d'une partie de liaison (3), ledit connecteur comportant une partie d'accrochage (2) pour son montage sur le profil longue-portée.

Selon l'invention, la partie d'accrochage (2) comprend deux mâchoires mobiles (4), en vis-à-vis, lesquelles sont montées pivotantes sur un même axe de pivotement (5), pour pivoter dans des plans respectifs juxtaposés et parallèles (P1, P2), les mâchoires mobile (4) se déplaçant en rapprochement ou en éloignement mutuel autour de l'axe de pivotement (5), lesdites mâchoires mobiles (4) présentant un profil intérieur sensiblement complémentaire à la forme d'une partie du profil longue-portée, de manière à l'enserrer lorsqu'elles sont dans une position de rapprochement mutuel, la partie de liaison (3) étant également montée sur l'axe de pivotement (5) pour ne pas entraver le mouvement de pivotement des mâchoires mobiles (4).

## Description

### Domaine technique

La présente invention se rapporte au domaine technique général du bâtiment et plus généralement au domaine technique de la réalisation de plafonds suspendus ou faux plafonds et de structures de suspension sur lesquelles sont suspendues les faux plafonds.

L'invention concerne plus particulièrement un dispositif de liaison entre une ossature primaire et des éléments de charpente d'un bâtiment ou une dalle. Les éléments constitutifs d'un faux plafond sont reliés à l'ossature primaire par l'intermédiaire de tiges rigides. Ces dernières sont réglables en longueur de manière réaliser un écartement souhaité entre le faux plafond et l'ossature primaire.

L'ossature primaire comprend par exemple un ensemble de profils longue protée, appelés aussi PLP. L'ossature primaire, les éléments de faux plafond et les tiges rigides sont connus en tant que tel.

### Technique antérieure

On connait des dispositifs de liaison, appelés aussi dispositifs de suspension comprenant un filin métallique accroché à la charpente du bâtiment avec l'une de ses extrémités, l'autre extrémité étant engagé dans un bloque-filin permettant d'ajuster la longueur dudit filin.

Par bloque-filin, il convient d'entendre un serre-câble, un serre-câble automatique ou tout autre dispositif permettant de bloquer un filin. Le bloque-filin comporte une tige filetée sur laquelle est fixée une suspente. Cette dernière comporte une platine métallique ajourée pour s'engager par coulissement sur une partie d'un profil longue-portée formant un élément de l'ossature primaire. La suspente présente également dans le prolongement de la platine, une extrémité repliée pourvue d'un perçage. Lorsque la suspente est montée sur le filin, l'extrémité repliée est engagée sur la tige filetée et enserrée entre l'écrou et le contre-écrou. Un tel dispositif de connecteur n'est pas dépourvu d'inconvénients.

En effet, la suspension des profils longue-portée, constitutifs de l'ossature primaire, est particulièrement chronophage dans la mesure où il est nécessaire de procéder, après avoir engagé par coulissement les suspentes sur le profil longue-portée, à des opérations de vissage des écrous sur la tige filetée pour assembler chaque suspente et le bloque-filin correspondant. Une telle opération doit être effectuée pour chaque filin servant à suspendre l'ossature primaire.

Les système connus ne facilitent pas ainsi l'assemblage et/ou de désassemblage de la suspente et du bloque-filin.

En outre, avec le systèmes connus, l'assemblage de la suspente et du serre-câble ou bloque-filin nécessite l'utilisation d'un outil et il existe un risque non négligeable de perdre des pièces, écrous, rondelles ou outils au moment du montage.

On connait également par l'intermédiaire du document FR 2 634 240 A, une solution pour poser des panneaux de plafond suspendu au moyen de tige filetées réglables et de crochets qui pénètrent les panneaux dans la masse. L'avantage obtenu avec une telle solution technique est de pouvoir supprimer l'ossature primaire du faux plafond pour réaliser une suspension directe du faux plafond.

### Présentation de l'invention

L'objet de l'invention vise par conséquent à pallier les inconvénients de l'art antérieur en fournissant un nouveau connecteur d'ossature primaire permettant son accrochage facile, rapide et fiable, à l'aide peu d'opérations humaines, sur un profil longue-portée d'une ossature primaire dans un bâtiment.

Un autre objet de l'invention vise à fournir un nouveau connecteur d'ossature primaire facile à assembler avec un profil longue-portée d'une part et également facile à désassembler d'un profil longue-portée d'autre part.

Un autre objet de l'invention vise à fournir un nouveau connecteur d'ossature primaire léger et peu encombrant, comportant un nombre limité de pièces constitutives.

Un autre objet de l'invention vise à fournir un nouveau dispositif de liaison entre une ossature primaire et une structure fixe, comprenant un tel connecteur.

Les objets assignés à l'invention sont atteints à l'aide d'un connecteur d'ossature primaire pour suspendre un profil longue-portée d'une ossature primaire à un support fixe par l'intermédiaire d'une partie de liaison et d'un filin de suspension, ledit connecteur comportant dans le prolongement de la partie de liaison, une partie d'accrochage pour le montage et l'accrochage dudit connecteur sur le profil longue-portée, caractérisé en ce que la partie d'accrochage comprend deux mâchoires mobiles, en vis-à-vis, formées chacune par un profilé plan et lesquelles sont montées pivotantes sur un même axe de pivotement monté sur la partie de liaison, pour pivoter dans des plans respectifs juxtaposés et parallèles, les mâchoires mobile se déplaçant mutuellement en rapprochement ou en éloignement mutuel autour de l'axe de pivotement, lesdites mâchoires mobiles présentant un profil intérieur sensiblement complémentaire à la forme d'une partie du profil longue-portée, de manière à l'enserrer lorsqu'elles sont dans une position de rapprochement mutuel.

Selon un exemple de réalisation, chacun des profilés plan présentant en partie basse à l'opposé de l'axe de pivotement, une portion de chant inclinée, formant mutuellement des rampes de contact orientées vers l'axe de pivotement et vers le centre de la partie d'accrochage, lesdites portions de chant inclinées étant destinées à venir en contact avec un profil longue-portée, de manière à forcer l'écartement mutuel des profilés plans par pivotement lorsque ces derniers sont poussés vers le bas sur un profil longue-portée.

Selon un exemple de réalisation, les mâchoires mobiles sont symétriques.

Selon un exemple de réalisation, le connecteur comporte un organe de rappel élastique reliant les deux mâchoires mobiles de manière à les contraindre vers une position stable de rapprochement mutuel.

Selon cet exemple de réalisation avantageux, l'organe de rappel élastique permet de bloquer ou de contraindre les mâchoires mobiles sur le profil longue-portée. L'utilisation d'un tel organe de rappel élastique présente notamment l'avantage d'éviter un pivotement des mâchoires mobiles, lequel basculement pouvant conduire à une séparation entre le connecteur et le profil longue-portée sur lequel il est accroché. Une telle situation pourrait se produire lorsque sous l'effet d'appels d'air, l'ossature primaire et le plafond, suspendus via des filins ou des câbles souples, sont soulevés, puis rabaissés. Le connecteur conforme à l'invention permet de réduire sensiblement les risques liés à une ouverture du connecteur accroché sur le profil longue-portée lors d'un soulèvement de l'ossature primaire.

Selon un exemple de réalisation, l'organe de rappel élastique comprend un ressort de torsion monté sur l'axe de pivotement entre les deux profilés plans, le ressort de torsion comprenant une première tige d'extrémité reliée à un profilé plan et une deuxième tige d'extrémité reliée à l'autre profilé plan, déployées respectivement selon des directions opposées à partir d'un enroulement de spires sur l'axe de pivotement.

Selon un exemple de réalisation, chaque profilé plan rigide présentant un chant extérieur délimitant une branche supérieure pourvue d'un perçage pour son montage sur l'axe de pivotement, ladite branche supérieure étant destinée à se superposer à la branche supérieure de l'autre profilé plan rigide, l'organe de rappel élastique reliant entre elles lesdites branches supérieures.

Selon un exemple de réalisation, chaque profilé plan rigide forme en continuité avec la branche supérieure, une branche inférieure délimitant entre elles une découpe dont la forme épouse sensiblement la forme d'une partie du profil longue-portée à accrocher, les découpes respectives des profilés plans rigides étant en regard l'une de l'autre lorsque lesdits profilés plans rigides sont montés sur l'axe de pivotement.

Selon un exemple de réalisation, les dimensions des branches inférieures sont plus faibles que les dimensions des branches supérieures de manière à maintenir un écart mutuel entre les extrémités desdites branches inférieures en regard, lorsque les profilés plans rigides sont maintenus dans une position stable par l'organe de rappel élastique.

Selon un exemple de réalisation, la partie de liaison comprend une pièce en forme de U renversé formant une chape traversée par l'axe de pivotement et coiffant avec un jeu mécanique fonctionnel les branches supérieures au niveau des perçages superposés.

Selon un exemple de réalisation avantageux, la partie de liaison comprend un bloque-filin, lequel comporte de préférence une ouverture latérale pour la sortie du filin de suspension, est localisé au-dessus de la pièce en U renversé. Le diamètre du filin suspension n'est ainsi pas limité par les dimensions de la pièce en U renversé formant une chape.

Les objets assignés à l'invention sont atteints également à l'aide d'un dispositif de liaison reliant un profil longue-portée d'une ossature primaire à un support fixe du genre charpente de bâtiment, comportant un connecteur tel que présenté ci-dessus et un filin de suspension relié au dit connecteur avec une première partie d'extrémité du filin de suspension et destiné à être fixé ou accroché avec une deuxième partie d'extrémité du filin de suspension, au support fixe.

Les objets assignés à l'invention sont atteints également à l'aide d'une ossature primaire de bâtiment comportant un ensemble de profils longue-portées, lesquelles sont suspendues chacune à un support fixe par en ensemble de dispositifs de liaison tels que présentés ci-dessus.

Le connecteur conforme à l'invention présente l'énorme avantage de pouvoir être manipulé rapidement et très facilement lors du montage d'une ossature primaire, en évitant des opérations de vissage. En outre, il n'est pas nécessaire d'engager ledit connecteur sur le profil longue-portée, par l'extrémité dudit profil longue-portée, puis de la faire coulisser le long de ce dernier jusqu'à la position souhaitée.

L'accrochage sur un profil longue-portée est particulièrement simple dans la mesure où il suffit de pousser le connecteur sur le profil longue-portée, selon une direction sensiblement orthogonale à l'extension longitudinale dudit profil longue-portée. Les mâchoires mobiles présentent des chants de contact sous forme de rampes dont l'inclinaison force lesdites mâchoires mobile à s'écarter par pivotement, puis sous l'effet de leurs poids, elles pivotent en sens inverse pour se loger avec leur profil intérieur, autour et contre une partie du profil longue-portée en accrochant ainsi ce dernier.

La position de l'axe de pivotement permet au filin de suspension auquel est accroché le connecteur d'exercer un effort sur ledit axe de pivotement induisant un serrage des mâchoires par pivotement sur le profil longue-portée. Cela contribue grandement à la fiabilité de l'accrochage. Aucun organe supplémentaire de sécurisation de la liaison entre le connecteur et le profil longue-portée n'est donc nécessaire.

La fiabilité d'un tel accrochage peut encore être améliorée grâce à la force de rappel, exercée par l'organe de rappel élastique. La sécurité de verrouillage du connecteur sur le profil longue-portée est ainsi améliorée.

Le connecteur conforme à l'invention ne nécessite aucun prémontage et aucune vis ou écrou n'est nécessaire pour sa mise en place sur le profil longue-portée.

L'association du connecteur conforme à l'invention à un bloque-filin, permet son réglage en hauteur par rapport à un support fixe, par exemple une charpente de bâtiment.

Le connecteur conforme à l'invention présente également l'avantage que son montage ou son démontage sur le profil longue-portée ne nécessite pas l'utilisation d'outils.

Un autre avantage du connecteur conforme à l'invention réside dans le fait qu'elle est adaptée à diverses formes et dimensions du profil longue-portée et qu'elle est montée par clipsage à n'importe quelle position sur ledit profil longue-portée. Aucun montage par coulissement sur le profil longue-portée n'est nécessaire.

Un avantage du dispositif de suspente conforme à l'invention, réside dans le fait que sa mise en œuvre est optimisée et présente un faible coût en main d'œuvre lors du montage de l'ossature primaire.

Toute défaillance liée par exemple à un mauvais vissage d'écrou est en outre écartée. Le risque de pertes ou de chutes de pièces est par ailleurs substantiellement diminué. Malgré la simplicité de mise en œuvre, le dispositif de suspente conforme à l'invention permet de garantir la tenue mécanique requise.

### Brève description des dessins

D'autres caractéristiques et avantages de la présente invention apparaîtront plus clairement à la lecture de la description qui va suivre, faite en référence aux dessins annexés, donnés à titre d'exemples non limitatifs, dans lesquels :
[Fig 1] la figure 1 est une vue en perspective d'un exemple de réalisation d'un connecteur conforme à l'invention,
[Fig 2] la figure 2 est une vue de face du connecteur de la figure 1,
[Fig 3] la figure 3 est une vue de profil du connecteur de la figure 1,
[Fig 4] la figure 4 est une vue de face d'un détail du connecteur de la figure 1,
[Fig 5] [Fig 6] les figures 5 et 6 sont des vues respectivement de face et de dessus d'autre détail d'un connecteur conforme à l'invention,
[Fig 7a] [Fig 7b] les figures 7a et 7b sont des illustrations respectivement en vue de face et en perspective d'un connecteur conforme à l'invention lors de la phase de montage sur un profil longue-portée, et
[Fig 8a] [Fig 8b] les figures 8a et 8b sont des illustrations respectivement en vue de face et en perspective du connecteur des figure 7a et 7b, une fois monté sur le profil longue-portée.

### Modes de réalisation

Les éléments structurellement et fonctionnellement identiques ou similaires, présents sur plusieurs figures distinctes, sont affectés d'une même référence numérique ou alphanumérique.

La figure 1 est une vue en perspective d'un exemple de réalisation d'un connecteur 1 conforme à l'invention et la figure 2 est une vue de face de ladite connecteur 1.

Le connecteur 1 fait partie d'un dispositif de liaison comportant une partie d'accrochage 2 sur un profil longue-portée d'une ossature primaire et une partie de liaison 3 destinée à être reliée à un support fixe, par exemple à une charpente de bâtiment.

La partie d'accrochage 2 comprend deux mâchoires mobiles 4, identiques, en vis-à-vis, lesquelles sont montées pivotantes sur un même axe de pivotement 5. Les deux mâchoires mobiles 4 peuvent ainsi pivoter dans des plans respectifs juxtaposés et parallèles, en rapprochement ou en éloignement mutuel, autour dudit axe de pivotement 5. On pourra se reporter par exemple à la figure 3 illustrant le connecteur 1 selon une vue de profil.

Le connecteur 1 comporte également un organe de rappel élastique 6 reliant les deux mâchoires mobiles 4, de préférence identiques, de manière à les contraindre vers une position de rapprochement mutuel. Une telle position de rapprochement est par exemple illustrée aux figures 1 et 2.

Les mâchoires mobiles 4 sont montées pivotantes, de façon symétrique sur l'axe de pivotement 5. Les mâchoires mobiles 4 présentent un chant en vis-à vis sensiblement complémentaire à la forme d'une partie d'un profil longue-portée, de manière à l'enserrer lorsqu'elles sont dans une position de rapprochement mutuel. Une telle position de rapprochement est illustrée notamment à la figure 2.

Chaque mâchoire mobile 4 est constituée d'un profilé plan présentant en chant périphérique par exemple essentiellement arrondi du côté extérieur et délimite une branche supérieure 4a pourvue d'un perçage 7 pour son montage sur l'axe de pivotement 5 comme cela est illustré à la figure 4.

La branche supérieure 4a est destinée à se superposer à la branche supérieure 4a de l'autre profilé plan constituant l'autre mâchoire mobile 4. L'organe de rappel élastique 6 relie entre elles les deux branches supérieures 4a.

L'organe de rappel élastique 6 est par exemple un ressort de torsion monté sur l'axe de pivotement 5 entre les profilés plans. On pourra se reporter par exemple aux figures 5 et 6. Le ressort de torsion comprend une tige d'extrémité 6a et une tige d'extrémité 6b, déployées respectivement selon des directions opposées à partir d'un enroulement central 6c centré sur l'axe de pivotement 5.

Les tiges d'extrémité 6a et 6b sont solidaires chacune de l'un des profilés plans. Cette solidarisation est obtenue par exemple avec une extrémité de tige 6d engagée dans un orifice de connexion 8 ménagé dans la branche supérieure 4a.

Chaque profilé plan forme en continuité avec la branche supérieure 4a, une branche inférieure 4b, délimitant entre elles une découpe 9 dont la forme épouse sensiblement la forme d'une partie du profil longue-portée sur lequel le connecteur 1 vient s'accrocher. Les découpes 9 respectives des profilés plans sont disposés en regard l'une de l'autre lorsque lesdits profilés plans sont montés sur l'axe de pivotement 5.

Les dimensions des branches inférieures 4b sont avantageusement plus faibles que les dimensions des branches supérieures 4a de manière à maintenir un écart entre les extrémités libres desdites branches inférieures 4b, lorsque les profilés plans sont maintenus dans une position stable par l'organe de rappel élastique 6. On pourra se reporter par exemple à la figure 2.

Chaque branche inférieure 4b présente une portion de chant incliné 10 sur le côté destiné à venir en contact avec un profil longue-portée. Cette inclinaison forme un angle s'ouvrant en direction du profil longue-portée. On favorise ainsi l'écartement des desdites branches inférieurs 4b par pivotement à l'encontre d'une force de rappel élastique lors de l'engagement du connecteur 1 sur le profil longue-portée, c'est-à-dire lorsque ledit connecteur 1 est poussé sur le profil longue-portée.

La partie de liaison 3 est constituée une pièce en forme de U renversé, laquelle est montée pivotante sur l'axe de pivotement 5 en coiffant et avec un jeu mécanique fonctionnel, au niveau des perçages 7, les branches supérieures 4a de chaque mâchoire 4. La partie de liaison 3 est montée sur l'axe de pivotement 5 pour ne pas entraver le mouvement de pivotement des mâchoires 4.

La partie de liaison 3 comprend avantageusement un bloque-filin 11, connu en tant que tel, dans lequel est engagé un filin de suspension 12. Ce filin de suspension 12 est par exemple métallique ou réaliser dans tout autre matériau présentant une résistance compatible avec un suspension de profil longue-portée.

Les figures 7a et 7b sont des illustrations respectivement en vue de face et en perspective d'un exemple de réalisation du connecteur 1, lors de la phase de montage sur un profil longue-portée 13. En poussant le connecteur 1 selon une direction M transversale au profil longue-portée 13, sur une portée 13a constituant la partie supérieure du profil longue-portée 13, les mâchoires mobiles 4 viennent en contact via les chants inclinés 10 avec la portée 13a et s'écartent par pivotement à l'encontre de la force de rappel de l'organe élastique 6.

Les figures 8a et 8b sont des illustrations respectivement en vue de face et en perspective du connecteur 1, une fois monté sur le profil longue-portée 13. Ainsi, lorsque l'écartement des mâchoires mobile 4 est suffisante pour dépasser la portée 13a, la force de rappel ramène automatiquement les mâchoires mobile 4 en rapprochement de leur position initiale stable en logeant ladite portée 13a dans les découpes 9. L'organe de rappel élastique 6 maintient en position les mâchoires mobiles 4 sur le profil longue-portée, indépendamment de l'existence d'une traction sur le filin 12. Le connecteur 1 reste donc bien accroché sur le profil longue-portée 13, même en cas de soulèvement de ce dernier, supprimant l'effort de traction exercé par le filin de suspension 12.

Le connecteur 1, monté par clipsage sur la portée 13a reste donc accroché de manière fiable sur le profil longue-portée 13.

Selon un exemple de réalisation, non illustré aux figures, le connecteur 1 peut également comporter un organe de sécurité pour verrouiller sa position de fermeture, c'est-à-dire sa position d'accrochage sur le profil longue-portée.

L'invention concerne également un dispositif de liaison comportant un connecteur 1 tel que décrit ci-dessus, et un filin de suspension 12 relié au dit connecteur 1 et destiné à être fixé ou accroché avec une extrémité à un support fixe du genre charpente de bâtiment. Le dispositif de liaison permet de réaliser la liaison entre un profil longue-portée 13 d'une ossature primaire et le support fixe du genre charpente de bâtiment.

Il est évident que la présente description ne se limite pas aux exemples explicitement décrits, mais comprend également d'autres modes de réalisation. Ainsi, une caractéristique technique décrite, peut être remplacée par une caractéristique technique équivalente, sans sortir du cadre de la présente invention tel que défini par les revendications.

## Revendications

1. Connecteur (1) d'ossature primaire pour suspendre un profil longue-portée d'une ossature primaire à un support fixe par l'intermédiaire d'une partie de liaison (3) et d'un filin de suspension, ledit connecteur (1) comportant dans le prolongement de la partie de liaison (3), une partie d'accrochage (2) pour le montage et l'accrochage dudit connecteur (1) sur le profil longue-portée, **caractérisé en ce que** la partie d'accrochage (2) comprend deux mâchoires mobiles (4), en vis-à-vis, formées chacune par un profilé plan et lesquelles sont montées pivotantes sur un même axe de pivotement (5) monté sur la partie de liaison (3), pour pivoter dans des plans respectifs juxtaposés et parallèles (P1, P2), les mâchoires mobile (4) se déplaçant mutuellement en rapprochement ou en éloignement mutuel autour de l'axe de pivotement (5), lesdites mâchoires mobiles (4) présentant un profil intérieur sensiblement complémentaire à la forme d'une partie du profil longue-portée, de manière à l'enserrer lorsqu'elles sont dans une position de rapprochement mutuel.

2. connecteur (1) selon la revendication 1, **caractérisé en ce que** chacun des profilés plan présentant en partie basse à l'opposé de l'axe de pivotement (5), une portion de chant inclinée (10), formant mutuellement des rampes de contact orientées vers l'axe de pivotement (5) et vers le centre de la partie d'accrochage (2), lesdites portions de chant inclinées étant destinées à venir en contact avec un profil longue-portée, de manière à forcer l'écartement mutuel des profilés plans par pivotement lorsque ces derniers sont poussés vers le bas sur un profil longue-portée.

3. Connecteur (1) selon la revendication 1, **caractérisée en ce qu'**il comporte un organe de rappel élastique (6) reliant les deux mâchoires mobiles (4) de manière à les contraindre vers une position stable de rapprochement mutuel.

4. Connecteur (1) selon la revendication 3, **caractérisé en ce que** l'organe de rappel élastique (6) comprend un ressort de torsion monté sur l'axe de pivotement (5) entre les deux profilés plans, le ressort de torsion comprenant une première tige d'extrémité (6a) reliée à un profilé plan et une deuxième tige d'extrémité (6b) reliée à l'autre profilé plan, déployées respectivement selon des directions opposées à partir d'un enroulement (6c) de spires sur l'axe de pivotement (5).

5. Connecteur (1) selon la revendication 3 ou 4, **caractérisée en ce que** chaque profilé plan rigide présentant un chant extérieur délimitant une branche supérieure (4a) pourvue d'un perçage (7) pour son montage sur l'axe de pivotement (5), ladite branche supérieure (4a) étant destinée à se superposer à la branche supérieure (4a) de l'autre profilé plan rigide, l'organe de rappel élastique (6) reliant entre elles lesdites branches supérieures (4a).

6. Connecteur (1) selon la revendication 5, **caractérisée en ce que** chaque profilé plan rigide forme en continuité avec la branche supérieure (4a), une branche inférieure (4b) délimitant entre elles une découpe (9) dont la forme épouse sensiblement la forme d'une partie du profil longue-portée à accrocher, les découpes (9) respectives des profilés plans rigides étant en regard l'une de l'autre lorsque lesdits profilés plans rigides sont montés sur l'axe de pivotement (5).

7. Connecteur (1) selon la revendication 6, **caractérisée en ce que** les dimensions des branches inférieures (4b) sont plus faibles que les dimensions des branches supérieures (4a) de manière à maintenir un écart mutuel entre les extrémités desdites branches inférieures (4b) en regard, lorsque les profilés plans rigides sont maintenus dans une position stable par l'organe de rappel élastique (6).

8. Connecteur (1) selon l'une quelconque des revendications 5 à 7, **caractérisé en ce que** la partie de liaison (3) comprend une pièce en forme de U renversé (3a) formant une chape traversée par l'axe de pivotement (5) et coiffant avec un jeu mécanique fonctionnel les branches supérieures (4a) au niveau des perçages (7) superposés.

9. Connecteur (1) selon l'une quelconque des revendications 1 à 8, caractérisé en ce la partie de liaison (3) comprend un bloque-filin (11).

10. Connecteur (1) selon les revendications 8 et 9, **caractérisé en ce que** le bloc-filin (11) comportant une ouverture latérale pour la sortie du filin (11), est localisé au-dessus de la pièce en U renversé (3a).

11. Dispositif de liaison reliant un profil longue-portée d'une ossature primaire à un support fixe du genre charpente de bâtiment, comportant un connecteur (1) conforme à l'une quelconque des revendications 1 à 10 et un filin de suspension (12) relié au dit connecteur (1) avec une première partie d'extrémité du filin de suspension (12) et destiné à être fixé ou accroché avec une deuxième partie d'extrémité du filin de suspension (12), au support fixe.

12. Ossature primaire de bâtiment comportant un ensemble de profils longue-portées, lesquelles sont suspendues chacune à un support fixe par en ensemble de dispositifs de liaison conformes à la revendication 11.
